# FASCICULE DE BREVET EUROPEEN

(11) **EP 0 142 456 B1**
(45) Date de publication et mention de la délivrance du brevet: **27.05.1987**
(21) Numéro de dépôt: 84440049.9
(22) Date de dépôt: 13.11.1984
(51) Int. Cl.: B65B 61/24

(54) **Procédé pour former le fond d'un sachet en matière synthétique à partir d'un coussin rempli de liquide**
Verfahren zum Formen des Bodens eines Sacks aus flexiblem Kunstoffmaterial aus einem mit Flüssigkeit gefüllten Kissen
Method of shaping the bottom of a bag of flexible material starting from a cushion filled with a liquid

(30) Priorité: 15.11.1983 FR 8318255
(43) Date de publication de la demande: 22.05.1985
(73) Titulaire: SOCIETE GENERALE DES EAUX MINERALES DE VITTEL, F-88800 Vittel (Vosges) (FR)
(72) Inventeur: Gautier, Raoul, F-88800 Vittel (FR); Cazes, Michel, F-88800 Vittel (FR)
(74) Mandataire: Poupon, Michel

## Description

La présente invention a pour objet un procédé pour former le fond d'un sachet en matière synthétique souple à partir d'un coussin en matière synthétique rempli de liquide et pour lui donner de la stabilité, procédé dans lequel on dispose le coussin rempli sur une poutre-support de largeur inférieure à la largeur du coussin de manière à ce que au moins l'un des coins inférieurs du coussin déborde par rapport à la poutre en tendant vers le bas (connu du brevet FR-A-1332651).

L'invention a également pour objet l'unité de soudure et de découpe pour la mise en oeuvre, du procédé.

Lors de la réalisation des récipients en matière synthétique souple, l'un des problèmes posés est celui de la stabilité du sachet, obtenue par une conformation spécifique du fond du sachet pour permettre sa pose sur une surface plane.

De multiples structures ont été proposées et donnent satisfaction.

Ainsi par exemple, comme dans la demande française FR-A-2 314 112 au nom de la demanderesse, le fond du sachet est conformé en W par pliage du film de matière synthétique avant remplissage.

De la même manière le brevet français FR-A-2 097 845 pose de conformer le fond par soudure et découpe des angles formant oreilles après pliage du fond. Dans ces réalisations il est impératif que le sachet soit vide.

Si le fond en W permet un travail en continu sur machine à cheminement horizontal, la structure du brevet FR-A-2 097 845 ne peut être obtenue de manière continue.

En outre, les deux réalisations proposées sont nécessairement réalisées à partir de sachets vides, à un stade donné de leur conformation.

On connaît déjà, de par le brevet FR-1 332651, un procédé de mise en forme d'emballages souples, dans lequel les fonds sont formés en rabattant les coins vers l'intérieur pour former des oreilles qui sont soit collées sur l'un des fonds, soit laissées libres sur l'autre de manière à servir de moyen de préhension. Dans les deux cas les oreilles ainsi formées restent solidaires du sachet avec une fonction précise.

De même, le brevet DE-1 270 477 décrit un dispositif pour la soudure et la découpe de plis supérieurs de sachets en papier comportant un revêtement intérieur thermosoudable. Dans ce dispositif, les plis sont formés indépendamment de la machine de soudure et de découpe.

Ces dispositifs et procédés de l'art antérieur ne permettent en aucun cas de satisfaire au besoin qui se fait sentir d'un procédé permettant de réaliser en continu des sachets à fond plat, avec les mêmes avantages que le fond en W, tout en autorisant l'intervention sur un sachet rempli, à l'état intermédiaire de coussin, plus particulièrement pour un procédé à cheminement en vertical, conduisant à une succession de coussins à partir d'un boudin continu de film.

Conformément à l'invention, ce résultat est obtenu avec un procédé pour former le fond d'un sachet en matière synthétique souple à partir d'un coussin en matière synthétique rempli de liquide et pour lui donner de la stabilité, procédé dans lequel on dispose le coussin rempli sur une poutre support de largeur inférieure à la largeur du coussin de manière à ce que au moins l'un des coins inférieurs du coussin débordé par rapport à la poutre en tendant vers le bas, caractérisé en ce que l'on applique sur chaque côté de la poutre une pince dont l'effort de pression exercé chasse le liquide contenu dans le ou les coins précités, que l'on soude selon au moins une ligne qui donnera la stabilité au sachet, déterminant ainsi au moins une oreille correspondant chacune à un coin.

Avantageusement, le coussin sera disposé sur la poutre support de manière telle que deux coins inférieurs débordent par rapport à la poutre.

Selon un autre mode avantageux de mise en oeuvre la soudure sera opérée de manière continue. Dans cette réalisation la poutre-support est constituée par une courroie faisant office de bande transporteuse. La soudure est réalisée par des rubans chauffants se déplaçant à la même vitesse que la courroie.

Bien qu'il soit particulièrement adapté aux machines à cheminement vertical, ce procédé peut également être transposé aux machines à cheminement horizontal.

On comprendra mieux l'invention à l'aide de la description ci-après d'un mode non limitatif de mise en oeuvre du procédé en référence aux dessins dans lesquels :
la figure 1 illustre le positionnement du coussin rempli sur la poutre-support,
la figure 2 illustre l'opération de pinçage, de soudure et de découpe,
la figure 3 représente une coupe schématique de la pince de soudure et de découpe.

On fera référence dans ce qui suit à un cheminement en vertical, mais il doit être compris que le procédé est parfaitement adaptable à un cheminement en horizontal comme par exemple décrit dans la demande de brevet français 80-13039 au nom de la demanderesse.

Le problème posé consiste, dans le cas du cheminement vertical, à donner une stabilité et une forme au fond d'un coussin (1) rempli de liquide (2). Le coussin est obtenu à partir d'un film enroulé sur un mandrin, et comporte trois lignes de soudure (3, 4, 5). Ceci est en soi bien connu de l'homme de l'art.

Pour conformer le fond, on prévoit selon l'invention de disposer le coussin (1) sur une poutre-support (6) de section quelconque, par exemple rectangulaire ou encore trapézoïdale, la petite base étant dirigée vers le haut.

Dans le cas d'un cheminement vertical, la longueur de cette poutre devra être simplement suffisante pour recevoir un sachet. Pour un cheminement horizontal, la poutre pourra être plus longue et servir de guide et de support aux sachets en chapelet pendant une partie de leur trajet.

Dans le cheminement vertical, on disposera cette poutre par exemple juste après le poste de coupe des coussins en éléments individuels à partir du boudin continu, de manière à les laisser tomber d'une hauteur de quelques centimètres sur la poutre-support pour bien marquer les arêtes des coins. Ce poste peut également être prévu en fonctionnement pendant le remplissage, en faisant monter la poutre vers le coussin.

En effet, la largeur de la poutre, est choisie de manière telle que, lorsqu'il y est centré, le coussin rempli présente deux coins (7, 8) débordant par rapport à la poutre et tendant vers le bas, par simple gravité. C'est ce qui a été schématisé à la figure 1.

On se référera maintenant à la figure 2. Le coussin étant toujours dans la position de la figure 1, on applique de chaque côté de la poutre (6) une pince à souder (9, 10) qui a une double fonction :
exercer une pression sur les coins (7, 8) de manière à chasser le liquide qui y est contenu vers l'intérieur du coussin et appliquer les coins contre les parois latérales de la poutre ;
déterminer une ligne de soudure à un niveau le plus élevé possible par rapport au plan supérieur de la poutre.

A ce stade, le coussin se présente donc avec une base ayant deux arêtes linéaires reliées par deux contours indéfinis prenant une configuration courbe lorsque le coussin est posé verticalement sur une surface plane, les deux arêtes se prolongeant par deux oreilles correspondant aux coins (7, 8).

Il est possible de laisser ces oreilles telles quelles.

Avantageusement, ces oreilles seront coupées par des lames intégrées aux pinces à souder et sectionnant lesdites oreilles, juste après l'opération de soudure ou même pendant le remplissage.

Une pince complète assurant l'ensemble des opérations comporte donc :
une surface d'appui (11) pour presser le coin contre la poutre,
un organe de soudure (12),
une lame (13) mobile dans la pince,

On a présenté à la figure 3 une variante dans laquelle la tête de soudure (15) et la lame (16) sont intégrées à la poutre (6'). La pince (9') subsiste donc, mais son seul rôle est d'appliquer le coin contre le support.

On pourra prévoir sur la poutre ou la pince, en dessous de la lame de coupe, une surface d'appui (14) en matériau moins dur que la poutre ou la pince pour éviter de crever les coins avant soudure.

De même, pour éviter que le liquide chassé des coins (7, 8) ne soit chassé vers le bas, il est important que la surface d'appui des pinces (9, 10) soit dans tous les cas plus grande que les coins (7, 8) de manière à ce que ceux-ci soient sollicités sur toute leur surface.

## Revendications

1. Procédé pour former le fond d'un sachet.en matière synthétique souple à partir d'un coussin (1) en matière synthétique rempli de liquide et pour lui donner de la stabilité, procédé dans lequel on dispose le coussin (1) rempli sur une poutre-support (6) de largeur inférieure à la largeur du coussin de manière à ce que au moins l'un des coins inférieurs (7, 8) du coussin déborde par rapport à la poutre en tendant vers le bas, caractérisé en ce que l'on applique sur chaque côté de la poutre une pince (9, 10) dont l'effort de pression exercé chasse le liquide contenu dans le ou les coins précités, que l'on soude selon au moins une ligne qui donnera la stabilité au sachet, déterminant ainsi au moins une oreille correspondant chacune à un coin (7, 8).

2. Procédé selon la revendication 1, caractérisé en ce que les oreilles correspondant aux coins (7, 8) sont coupées par une lame intégrée à la pince à souder.

3. Procédé selon l'une quelconque des revendications 1 et 2, caractérisé en ce que le coussin rempli tombe sur la poutre (6).

4. Procédé selon l'une quelconque des revendications 1 à 3, caractérisé en ce que la poutre-support (6) monte vers le coussin pendant le remplissage de celui-ci pour former les oreilles (7, 8) et que la découpe et la soudure de celles-ci sont réalisées pendant le remplissage.

5. Procédé selon la revendication 1, caractérisé en ce que la poutre-support est réalisée sous la forme d'une courroie faisant office de bande transporteuse, la soudure étant réalisée par des rubans chauffants se déplaçant à la même vitesse que la courroie.

6. Unité de soudure et de découpe pour la mise en oeuvre du procédé selon l'une quelconque des revendications 1 à 5 caractérisée en ce qu'elle comporte :
une pince (9, 10, 9') présentant une surface d'appui (11) pour presser le coin du coussin (1) contre une poutre (6), un organe de soudure (12, 15) et une lame de coupe (13).

7. Unité selon la revendication 6, caractérisé en ce que la tête de soudure (15) et la lame (16) sont intégrées à la poutre (6).

8. Unité selon l'une quelconque des revendications 6 et 7 caractérisée en ce que les poutres (6, 6') ou la pince (9, 10, 9') comportent une surface d'appui (14) en matériau moins dur que la poutre ou la pince.

## Claims

1. Process for forming the bottom of a sachet of flexible synthetic material from a cushion (1) of synthetic material filled with liquid, and for imparting stability to it, in which the filled cushion (1) is disposed on a support beam (6) of width less than the width of the cushion in such manner that at least one of the lower corners (7, 8) of the cushion protrudes beyond the beam, tending downwards, characterised in that a gripper (9, 10) is applied to each side of the beam, the exerted pressure force of which gripper expelsthe liquid contained in the said corner or corners, in that welding is effected along at least one line which will impart stability to the sachet, thus forming at least one lug, each corresponding to a corner (7, 8).

2. Process according to Claim 1, characterised in that the lugs corresponding to the corners (7, 8) are cut by a blade integrated in the welding gripper.

3. Process according to any one of Claims 1 and 2, characterised in that the filled cushion drops on the beam (6).

4. Process according to any one of Claims 1 to 3, characterised in that the support beam (6) rises towards the cushion during the filling of the latter to form the lugs (7, 8) and in that the cutting and welding of these latter are carried out during filling.

5. Process according to Claim 1, characterised in that the support beam is made in the form of a belt acting as conveyor belt, the welding being effected by heating strips moving at the same speed as the belt.

6. Welding and cutting unit for carrying out the process according to any one of Claims 1 to 5, characterised in that it comprises :
a gripper (9, 10, 9') presenting an application surface (11) for pressing the corner of the cushion (1) against a beam (6), a welding element (12, 15) and a cutting blade (13).

7. Unit according to Claim 6, characterised in that the welding head (15) and the blade (16) are integrated into the beam (6).

8. Unit according to any one of Claims 6 and 7, characterised in that the beam (6, 6') or the gripper comprises an application surface (14) of material less hard than the beam or the gripper.

## Patentansprüche

1. Verfahren zum Formen des Bodens eines Beutels aus schmiegsamem Kunststoff ausgehend von einem mit Flüssig keit gefüllten Kissen (1) aus Kunststoff, wobei zur Erzielung der Stabilität das gefüllte Kissen (1) auf einen Trägerbalken (6) mit einer Breite, die kleiner als die Breite des Kissens ist, so aufgesetzt wird, daß wenigstens eine der -unteren Ecken (7, 8) des Kissens über den Balken übersteht und nach unten gerichtet ist, dadurch gekennzeichnet, daß auf jeder Seite des Balkens eine Klammer (9, 10) einwirkt, deren ausgeübter Druck die in der Ecke oder den vorerwähnten Ecken enthaltene Flüssigkeit heraustreibt, und daß wenigstens entlang einer Linie geschweißt wird, was dem Beutel eine Stabilität verleiht und wobei auf diese Weise wenigstens ein Ohr bestimmt wird, das jeweils einer Ecke (7, 8) zugeordnet ist.

2. Verfahren nach Anspruch 1, dadurch gekennzeichnet, daß die den Ecken (7, 8) zugeordneten Ohren durch eine in der Schweißklammer integrierte Klinge geschnitten werden.

3. Verfahren nach einem der Ansprüche 1 und 2, dadurch gekennzeichnet, daß das gefüllte Kissen auf den Balken (6) fällt.

4. Verfahren nach einem der Ansprüche 1 bis 3, dadurch gekennzeichnet, daß der Trägerbalken (6) während des Füllens gegen das Kissen aufsteigt, um die Ohren (7, 8) zu formen, und daß das Schneiden und Schweißen derselben während des Füllens durchgeführt werden.

5. Verfahren nach Anspruch 1, dadurch gekennzeichnet, daß der Trägerbalken in Gestalt eines Gurtes realisiert ist, der als Transportband wirksam ist, wobei die Schweißung durch Heizbänder durchgeführt wird, die sich mit der gleichen Geschwindigkeit wie der Gurt bewegen.

6. Schweiß- und Schneidevorrichtung zur Durchführung des Verfahrens nach einem der Ansprüche 1 bis 5, dadurch gekennzeichnet, daß sie verfügt über :
eine Klammer (9,10,9') mit einer Andruckfläche (11) zum Andrücken der Ecke des Kissens (1) gegen einen Balken (6), ein Schweißorgan (12, 15) und eine Schneidklinge (13).

7. Vorrichtung nach Anspruch 6, dadurch gekennzeichnet, daß der Schweißkopf (15) und die Klinge (16) in den Balken (6) integriert sind.

8. Vorrichtung nach einem der Ansprüche 6 und 7, dadurch gekennzeichnet, daß die Balken (6, 6') oder die Klammer (9, 10, 9') eine Andruckfläche (14) aus einem Material aufweisen, das weniger hart als das des Balkens oder der Klammer ist.
